# EUROPÄISCHE PATENTSCHRIFT

(11) **EP 0 491 254 B1**
(45) Veröffentlichungstag und Bekanntmachung des Hinweises auf die Patenterteilung: **25.01.1995**
(21) Anmeldenummer: 91121017.7
(22) Anmeldetag: 07.12.1991
(51) Int. Cl.: H05B 6/06

(54) **Induktives Kochgerät**
Induction heating cooker
Cuisinière à chauffage par induction

(30) Priorität: 17.12.1990 DE 4040281
(43) Veröffentlichungstag der Anmeldung: 24.06.1992
(73) Patentinhaber: TEM Electroménager, F-92100 Boulogne Billancourt (FR)
(72) Erfinder: Rilly, Gerard, Dr.-Ing., W-7731 Unterkirnach (DE)
(74) Vertreter: Benoit, Monique

(56) Entgegenhaltungen:
- US-A- 3 996 442
- US-A- 4 467 162
- IEEE TRANSACTIONS ON INDUSTRY APPLICATIONS. vol. IA-19, no. 6, 1983, NEW YORKUS pages 491 - 497; MIYOSHI ET AL.: 'Reduction of Magnetic Flux Leakage from anInduction Heating Range'

## Beschreibung

Die Erfindung geht aus von einem induktiven Kochgerät gemäß dem Oberbegriff des Anspruchs 1.

Ein derartiges Kochgerät ist bekannt durch die DE-OS 37 23 485. Ein derartiges induktives Kochgerät enthält eine Heizwicklung, die von einem Generator mit einem Wechselstrom von etwa 5 - 30 A und 20 - 30 kHz gespeist wird. Die Heizwicklung erzeugt durch Induktion in den Wänden eines darüber auf einer Kochplatte befindlichen Topfes Ströme, die das in dem Topf befindliche Kochgut erwärmen. Wegen der relativ hohen Leistung von 300 - 6000 W entstehen bei einem solchen Kochgerät magnetische Streufelder, die in der Nähe der Kochstelle befindliche Verbraucher wie insbesondere Funkempfangsgeräte stören können. Es sind daher Mittel erforderlich, um derartige Streufelder gering zu halten.

Es ist bekannt, das gesamte Kochgerät mit einer Abschirmung zu umgeben. Diese Abschirmung muß aber im Bereich der Kochplatte, auf die der Topf gestellt wird, eine Öffnung aufweisen, weil sonst das Induktionsfeld nicht austreten und in den Kochtopf gelangen kann. Durch diese unvermeidbare Öffnung kommt es indessen zum Austreten von Streufeldern, insbesondere auf Oberwellen der Arbeitsfrequenz.

Der Erfindung liegt die Aufgabe zugrunde, bei einem derartigen Kochgerät mit einfachen konstruktiven passiven Mitteln eine definierte Unterdrückung bestimmter Störfrequenzen zu schaffen.

Diese Aufgabe wird durch die im Anspruch 1 angegebene Erfindung gelöst. Vorteilhafte Weiterbildungen der Erfindung sind in den Unteransprüchen angegeben.

Die Erfindung beruht auf folgender Erkenntnis. Die Spule, im einfachsten Fall ein einziger kreisförmig gebogener Leiter, bildet mit dem Kondensator einen Schwingkreis. Die Resonanzfrequenz des Schwingkreises ist durch Wahl des Kondensators wählbar. Der Schwingkreis bildet für das Induktionsfeld einen Saugkreis für eine durch die Abstimmung wählbare Frequenz und bewirkt dadurch eine erwünschte starke Dämpfung der jeweiligen Störfrequenz. Eine besonders gute Wirkung wird dann erreicht, wenn bis auf den Bereich der Kochplatte selbst alle anderen Bereiche durch eine Metallabschirmung umgeben sind.

Die erfindungsgemäße Lösung ist konstruktiv einfach. Sie besteht im einfachsten Fall nur aus einem kreisförmig gebogenen Leiter in Form eines Drahtes oder eines Metallflachbandes und einem handelsüblichen Kondensator. Der Energieverlust des so gebildeten Entstörringes ist gering, weil es sich nicht um eine Kurzschlußwindung handelt und in dem Ring im wesentlichen nur Blindleistung verbraucht wird. Ein Kurzschlußring würde durch den induzierten Strom eine beträchtliche Verlustleistung bewirken. Außerdem würde ein derartiger Ring keine Dämpfung bei bestimmten Frequenzen, sondern nur eine aperiodische Dämpfung bewirken, deren Wirkung für die Unterdrückung der Störstrahlung Zu gering wäre.

Ein Ausführungsbeispiel der Erfindung wird im folgenden anhand der Zeichnung erläutert. Darin zeigen
- Fig. 1: in vereinfachter Form ein Kochgerät mit dem erfindungsgemäßen Entstörring,
- Fig. 2: eine besondere Ausbildung der Spule,
- Fig. 3: im Prinzip unterdrückte Störfrequenzen in dem Frequenzspektrum und
- Fig. 4: eine Weiterbildung der Erfindung.

Fig. 1 zeigt eine Kochplatte 1, in der eine Heizwicklung 2 angeordnet ist. Das Kochgerät ist allseitig von einem Abschirmgehäuse 3 aus Metall umgeben, das nur im Bereich der Kochplatte 1 eine runde Öffnung 4 aufweist. Durch diese Öffnung tritt das durch die Wicklung 2 erzeugte magnetische Induktionsfeld aus und dringt zur Erwärmung in den Kochtopf ein. Durch die Öffnung 4 wird zwischen dem Abschirmgehäuse 3 und der Kochplatte 1 ein Spalt 5 gebildet. Die Enden des Leiters 6 sind über den handelsüblichen Kondensator C miteinander verbunden. Der Generator 7 versorgt die Heizwicklung 2 mit einem Strom iH von 5 A - 30 A und einer Frequenz von etwa 30 kHz.

In den Spalt 5 ist nur eine Spule eingelegt, die aus dem kreisförmig gebogenen Leiter 6 besteht. Der durch den Leiter 6 und den Kondensator C gebildete Schwingkreis ist auf Frequenzen abgestimmt, die in dem vom Kochgerät ausgehenden Störfeld unterdrückt werden sollen. Das sind insbesondere Oberwellen der Arbeitsfrequenz des Kochgerätes oder Frequenzen von Rundfunksendern, die im Bereich des Kochgerätes empfangen und durch das Kochgerät gestört werden können. Der Kondensator C hat z.B. eine Kapazität in der Größenordnung von 1 »F. Das Abschirmgehäuse 3 besteht vorzugsweise aus Aluminium. Zur Unterdrückung verschiedener Frequenzen können mehrere derartige Entstörringe aus einem Leiter 6 und einem Kondensator C nebeneinander oder übereinander angeordnet sein. Der gebildete Entstörring muß nicht unbedingt in einem Spalt zwischen dem Abschirmgehäuse 3 und der Kochplatte 1 liegen. Er kann gegebenenfalls auch im Bereich der Heizwicklung 2 angeordnet sein. Vorzugsweise wird die optimale Lage des Entstörringes empirisch ermittelt.

In Fig. 2 ist die Spule durch eine Ringspule 8 gebildet, die etwa die Form des Leiters 6 in Fig. 1 hat. Die beiden Enden des ringförmig aufgewickelten Drahtes sind wieder über den Kondensator C miteinander verbunden. Wie in Fig. 2 rechts dargestellt, bildet eine derartige Einrichtung einen Saugkreis 9 mit einer Induktivität L und einem Kondensator C.

Fig. 3 zeigt das Frequenzspektrum eines in der Nähe des Kochgerätes gemessenen Störfeldes. Durch zwei gemäß Fig. 1, 2 aufgebaute Entstörringe sind zwei Dämpfungsstellen bei den Frequenzen f1, f2 gebildet. Diese Dämpfungsstellen oder Fallen haben eine Dämpfung von etwa 10 db und eine Bandbreite von 50 - 100 kHz. Die Frequenzen f1, f2 liegen vorzugsweise bei Oberwellen der Arbeitsfrequenz, also der Frequenz des Stromes iH, oder auch bei Frequenzen empfangener Rundfunksender.

In Fig. 4 ist der Kondensator C durch eine elektronische Schaltung 10 gebildet, deren Ausgang eine Kapazität C darstellt. Der Wert der Kapazität C ist durch eine Spannung Uc veränderbar, die vom dem Potentiometer 11 abgenommen wird. Diese Lösung hat den Vorteil, daß eine einfache und sehr genaue Abstimmung des gebildeten Saugkreises auf eine bestimmte Frequenz erfolgen kann. Die Spannung Uc kann auch eine Regelspannung sein, die aus der Amplitude einer gemessenen Störkomponente abgeleitet wird. Durch eine frequenzselektive Schaltung kann die Amplitude einer bestimmten Störkomponente gemessen werden. Die daraus gewonnene Regelspannung ändert somit die Frequenz des gebildeten Saugkreises derart, daß die Amplitude der Störkomponente minimal ist. Durch mehrfache Einrichtungen gemäß Fig. 4 können somit im Frequenzspektrum des Kochgerätes mehrere Komponenten definierter Frequenz selektiv und mit ausreichender Amplitude unterdrückt werden.

## Patentansprüche

1. Induktives Kochgerät mit verringerter Störstrahlung mit einem Abschirmgehäuse (3) mit einer Öffnung (4) im Bereich der die Induktionsspule (2) enthaltenden Kochplatte (1), **dadurch gekennzeichnet,** daß im Bereich der Öffnung (4) eine Spule (6) angeordnet ist, deren Enden über einen Kondensator (C) verbunden sind.

2. Kochgerät nach Anspruch 1, **dadurch gekennzeichnet,** daß die Spule (6) in einem ringförmigen Spalt (5) zwischen dem Außenrand der Kochplatte (1) und dem Rand der Öffnung (4) liegt.

3. Kochgerät nach Anspruch 1, oder 2, **dadurch gekennzeichnet,** daß die Spule aus nur einem ringförmig gebogenen Leiter (6) besteht.

4. Kochgerät nach Anspruch 3, **dadurch gekennzeichnet,** daß der Leiter ein Flachmetallband ist.

5. Kochgerät nach Anspruch 1 oder 2, **dadurch gekennzeichnet,** daß die Spule durch eine Ringspule (8) mit einer Vielzahl von Windungen gebildet ist (Fig. 2).

6. Kochgerät nach Anspruch 1, **dadurch gekennzeichnet,** daß die Spule auf eine Oberwelle der Arbeitsfrequenz des Kochgerätes abgestimmt ist.

7. Kochgerät nach Anspruch 1, **dadurch gekennzeichnet,** daß die Spule auf die Frequenz eines im Bereich des Kochgerätes empfangbaren Rundfunksenders abgestimmt ist.

8. Kochgerät nach Anspruch 1, **dadurch gekennzeichnet,** daß mehrere, auf verschiedene Frequenzen (f1, f2) abgestimmte Spulen (6) mit je einem Kondensator (C) vorgesehen sind.

9. Kochgerät nach Anspruch 1, **dadurch gekennzeichnet,** daß der Kondensator (C) durch eine elektronische Schaltung (10) gebildet ist, deren Kapazitätswert (C) zwecks Abgleich auf eine gewünschte Frequenz durch eine einstellbare Spannung einstellbar ist.

10. Kochgerät nach Anspruch 9, **dadurch gekennzeichnet,** daß die Schaltung (10) durch eine Spannung (Uc) geregelt ist, die in einer frequenzselektiven Schaltung aus der Amplitude einer Störkomponente des magnetischen Streufeldes des Kochgerätes abgeleitet ist.

## Claims

1. Inductive cooking appliance with reduced interference radiation having a screening housing (3) with an opening (4) in the region of the cooking plate (1) containing the induction coil (2), characterized in that a coil (6), whose ends are connected via a capacitor (C), is arranged in the region of the opening (4).

2. Cooking appliance according to Claim 1, characterized in that the coil (6) is located in an annular slot (5) between the outer edge of the cooking plate (1) and the edge of the opening (4).

3. Cooking appliance according to Claim 1 or 2, characterized in that the coil consists of only one annularly bent conductor (6).

4. Cooking appliance according to Claim 3, characterized in that the conductor is a flat metal strip.

5. Cooking appliance according to Claim 1 or 2, characterized in that the coil is formed by an annular coil (8) having a multiplicity of turns (Fig. 2).

6. Cooking appliance according to Claim 1, characterized in that the coil is tuned to a harmonic of the operating frequency of the cooking appliance.

7. Cooking appliance according to Claim 1, characterized in that the coil is tuned to the frequency of a radial transmitter which can be picked up in the region of the cooking appliance.

8. Cooking appliance according to Claim 1, characterized in that a plurality of coils (6), tuned to different frequencies (f1, f2), are provided with one capacitor (C) each.

9. Cooking appliance according to Claim 1, characterized in that the capacitor (C) is formed by an electronic circuit (10) whose capacitance value (C) can be adjusted by means of an adjustable voltage for the purpose of matching to a desired frequency.

10. Cooking appliance according to Claim 9, characterized in that the circuit (10) is controlled by a voltage (Uc) which is derived in a frequency-selective circuit from the amplitude of an interference component of the stray magnetic field of the cooking appliance.

## Revendications

1. Appareil inductif de cuisson à rayonnement parasite réduit comprenant un boîtier de blindage (3) muni d'une ouverture (4) dans la zone de la bobine d'induction (2) et une plaque de cuisson (1), caractérisé en ce qu'une bobine (6) est disposée dans la zone de l'ouverture (4) et reliée à un condensateur (C).

2. Appareil de cuisson selon la revendication 1, caractérisé par le fait que la bobine (6) est montée dans une fente annulaire (5) entre le bord extérieur de la plaque de cuisson (1) et le bord de l'ouverture (4).

3. Appareil de cuisson selon la revendication 1 ou 2 caractérisé par le fait que la bobine est réalisée sous la forme d'un conducteur (6) en forme annulaire.

4. Appareil de cuisson selon la revendication 3, caractérisé par le fait que le conducteur est une bande métallique plate.

5. Appareil de cuisson selon la revendication 1 ou 2, caractérisé par le fait que la bobine est constituée par une bobine annulaire (8) comprenant un nombre multiple de spires (figure 2).

6. Appareil de cuisson selon la revendication 1, caractérisé par le fait que la bobine est ajustée à une onde harmonique de la fréquence de travail de l'appareil de cuisson.

7. Appareil de cuisson selon la revendication 1 caractérisé par le fait que la bobine est ajustée à la fréquence d'un émetteur de radio, cette fréquence pouvant être reçue dans la zone de l'appareil de cuisson.

8. Appareil de cuisson selon la revendication 1, caractérisé par le fait que chacune de plusieurs bobines (6) ajustées à plusieurs fréquences (f1, f2) est reliée à un condensateur (C).

9. Appareil de cuisson selon la revendication 1, caractérisé par le fait que le condensateur (C) est constitué d'un circuit électronique (10) dont la valeur de capacité (C) peut être réglée de manière aléatoire pour assurer l'ajustage à la fréquence souhaitée, par l'intermédiaire d'une tension réglable.

10. Appareil de cuisson selon la revendication 9, caractérisé par le fait que le circuit (10) est réglé par une tension (Uc) déduite, dans un circuit de sélection de fréquence, de l'amplitude d'une composante parasite du champ de dispersion magnétique de l'appareil de cuisson.
